# FASCICULE DE BREVET EUROPEEN

(11) **EP 0 006 771 B1**
(45) Date de publication et mention de la délivrance du brevet: **14.10.1981**
(21) Numéro de dépôt: 79400274.1
(22) Date de dépôt: 27.04.1979
(51) Int. Cl.: B65H 43/00, B65H 29/66, B65H 31/32, B65H 33/12

(54) **Procédé et dispositif d'empilage de plaques**
Verfahren und Vorrichtung zum Stapeln von Platten
Method and device for stacking blanks

(30) Priorité: 23.06.1978 FR 7818810
(43) Date de publication de la demande: 09.01.1980
(73) Titulaire: S.A. Martin, F-69600 Villeurbanne (FR)
(72) Inventeur: Berthelot, Daniel, F-01120 Montluel (FR)
(74) Mandataire: Dupuy, Louis

## Description

La présente invention concerne un procédé d'utilisation des machines destinées à la réception et à l'empilage de plaques en vue de leur évacuation à la sortie d'une machine d'élaboration ou de traitement à fonctionnement continu, lorsque de telles machines ont à traiter des plaques susceptibles de subir à certains moments un changement de format. L'invention s'applique plus particulièrement, à titre d'exemple, aux "récepteurs automatiques en long" placés en fin d'une "onduleuse" ou train de machines à fonctionnement continu pour la production d'une bande continue de carton ondulé et son débit en plaques par découpage aussi bien longitudinal que transversal.

Les récepteurs automatiques en long actuellement connus, têts que par exempte ceux décrits dans les documents DE-A-2.640.481, DE-A-2.729.347 et FR-A-2,357.456, utilisent, entre la sortie de la machine de débit et le poste de formation de la pile, un système à au moins deux transporteurs continus un premier transporteur réceptionnant à son extrémité amont les plaques sortant de la machine de débit, et déversant celles-ci à son extrémité aval sur un deuxième transporteur qui lui-même déverse les plaques sur le poste de formation de la pile, comprenant généralement un plateau élévateur à rouleaux motorisés. Par ailleurs, de tels récepteurs sont munis de moyens permettant d'effectuer un changement de pile, ces moyens permettant par exemple d'interposer une butée à la sortie du deuxième transporteur lorsqu'une pile est terminée, de réduire ou annuler la vitesse de ce deuxième transporteur, d'évacuer la pile terminée, et enfin d'escamoter la butée et de rétablir la vitesse normale du deuxième transporteur lorsque le poste d'empilage est prêt à recevoir la nouvelle pile. Par ailleurs, de nombreux dis positifs de ce type, tels par exemple ceux selon le document FR-A-2.357.456 précité sont tels que le premier transporteur comporte une partie télescopique aval, et sont équipes de moyens permettant de déplacer cette partie télescopique de sorte que le point de déversement du premier transporteur se déplace entre deux positions extrêmes toujours situées au-dessus du deuxième transporteur; avantageusement, ces dispositifs sont en outre munis de moyens pour provoquer la rétraction de la partie télescopique pendant les changements de pile, ainsi que son redéploiement progressif à partir de la reprise de la formation de la pile.

Tels qu'ils sont utilisés actuellement, ces dispositifs ne permettent pas de résoudre de manière satisfaisante le problème du changement de format des plaques en continu, c'est à dire sans arrêt de l'onduleuse. La pile intermédiaire, formée en fin de sortie des plaques d'un premier format et en début de sortie des plaques d'un second format comporte en général des plaques des deux types, qu'il est ensuite nécessaire de trier manuellement.

Le procédé de l'invention permet d'éviter cet inconvénient, et donc d'assurer, dans le cas d'une machine à fonctionnement continu, une fourniture de piles de plaques comportant chacune uniquement des plaques de même format. Il est caractérisé en ce qu'il consiste à .suivre, dès son arrivée sur le dispositif de réception et d'empilage, le trajet de la dernière plaque d'un premier format et à déclencher un changement de pile lorsque la dite plaque a quitté le deuxième transporteur et en ce qu'en outre, on augmente la vitesse de défilement du premier transporteur lorsqu'il a recueilli la dernière plaque d'un premier format, puis on réduit ensuite cette vitesse à une valeur inférieure à sa valeur normale lorsque ladite dernière plaque a quitté le premier transporteur. De préférence, on augmente également, sauf pendant les changements de pile, la vitesse de défilement du deuxième transporteur au moins pendant l'augmentation de celle du premier. Dans le cas où l'on utilise un dispositif dont le premier transporteur possède une partie aval rétractable, on arrète avantageusement toute rétraction de ladite partie aval pendant la durée du séjour de la dernière plaque de premier format sur le dernier transporteur.

L'invention concerne également une installation d'empilage de plaques équipée de moyens permettant la mise en oeuvre du procédé ci dessus défini.

L'invention sera mieux comprise à l'aide de la description suivante d'un exemple de réalisation, en référence aux dessins annexés dans lesquels:
- la figure 1 représente schématiquement une première phase de l'opération de changement de format sur récepteur automatique en long;
- la figure 2 représente une opération de changement de pile intervenant pendant une opération de changement de format conforme à l'invention;
- les figures 3 et 4 montrent la dernière phase de l'operation de changement de format conforme à l'invention;
- la figure 5 est un schéma simplifié du dispositif électro-mécanique permettant la mise en oeuvre de l'invention.

En se référant aux figures 1 à 4 qui illustrent de manière très simplifiée le procédé de l'invention, on reconnaît le dispositif utilisé qui est, à titre d'exemple, un récepteur automatique en long tel que décrit dans le document FR-A-2.357.456 de la demanderesse, et qui constitue la fin d'une onduleuse pour la production de plaques en carton ondulé.

Un tel récepteur est placé à la suite d'une coupeuse transversale 3 et comporte:
- un premier transporteur continu 1 constitué, de manière usuelle, par une juxtaposition de courroies sans fin, passant successivement sur les poulies motrices 4, les poulies de déversement 5, et les poulies de renvoi 6, 7, 8. L'ensemble est entrainé à partir d'un groupe moto-réducteur, non représenté, piloté à partir du mouvement d'entrainement général de l'onduleuse de façon à assurer un rapport inférieur à 1 entre la vitesse linéaire des courroies du transporteur 1 et la vitesse de la bande de carbon dans l'onduleuse. Par ailleurs, comme décrit dans le document FR-A-2.357.456, les poulies 5 et 6 sont solidaires d'une partie télescopique qui permet la rétraction, pendant les changements de pile, de la partie aval du transporteur 1.
- un deuxième transporteur continu 2 sur lequel se déversent les plaques arrivant en bout du transporteur 1, et constitué par exemple également par un ensemble de courroies parallèles sans fin. Les courroies du transporteur 2 sont enroulées autour des poulies d'extrémité motrices 9 et des poulies de renvoi 10, 11, 12. Le mouvement des poulies motrices 9 est également donné par un groupe moto-réducteur, non représenté, qui en marche normale entraine les courroies du deuxième transporteur à la même vitesse linéaire que les courroies du premier transporteur 1.

A l'extrémité aval du deuxième transporteur 2 se trouve un volet 13, normalement relevé de manière à laisser passer les plaques pendant la marche normale, et rabattu de manière à former une butée faisant obstacle au passage des plaques pendant les périodes de changement de piles.

Le poste d'empilage proprement dit est constitué de façon usuelle pour ce genre de machine par une table élévatrice 14 dont la montée et la descente sont réalisées par un système hydraulique non représenté. De façon également usuelle le fonctionnement de ce dispositif hydraulique est commandé par exemple par un système de cellules photo-électriques qui détecte le niveau supérieur de la pile en formation et commande l'abaissement de la table au fur et à mesure de l'empilage des plaques sur la pile. Par ailleurs, le mouvement de la table 14 est limité par au moins une butée de fin de course 15, réglable en hauteur en 'fonction des piles à constituer et qui fournit un signal électrique commandant le déclenchement des cycles successifs correspondant à un changement de pile. En particulier, un cycle normal de changement de pile comprend l'arrêt du transporteur 2 et la rétraction de l'ensemble télescopique (5, 6) constituant la partie aval du transporteur 1, cet ensemble télescopique se redéployant ensuite à la reprise de l'empilage suivant.

Enfin, le poste d'empilage comporte une butée 16 réglable longitudinalement, selon le format des plaques à mettre en piles.

Sur la figure 5, les transporteurs 1 et 2 ont été représentés de manière simplifiée uniquement à l'aide de leurs poulies d'extrémités respectives (4, 5) et (11, 9). A chacune des poulies 4 et 9 est accouplé un détecteur, respectivement D1 et D2, fournissant, sur commande de fonctionnement, une impulsion électrique par tour de la poulie correspondante. Par ailleurs, un détecteur de position D3 est accouplé à l'extrémité de la partie télescopique portant la poulie 5 et donne une impulsion par longueur de déplacement de la poulie 5 correspondant à un tour de celle-ci.

Le transporteur 1 transporte les plaques sur une longueur maximale L1, correspondant à un nombre d'impulsions N1 du détecteur D1, et, la poulie 5 pouvant se rétracter d'une longueur 1 jusqu'à venir en position 5', sur une longueur minimale (Lᵢ-1), correspondant à un nombre d'impulsions du détecteur (D1) égal à (N,-n), n'etant le nombre d'impulsions pour la longueur de rétraction I, et les détecteurs D1 et D3 étant identiques. La distance parcourue entre les poulies d'extrémités 11 et 9 du transporteur 2 est égale à L2, et correspondant à un nombre d'impulsions N_{z} du détecteur D2. Les détecteurs D2 et D3 étant identiques, et la distance parcourue sur le transporteur 2 variant entre (L_{z}-I) et L₂, celle-ci correspond à un nombre d'impulsions du détecteur D2 variant entre (N2-n) et N2, N₂ étant le nombre d'impulsions pour la longueur L₂.

Comme représenté sur la figure 5, les impulsions de D1 et de D2 sont complies par. des compteurs C1 et C2 comportant chacun une sortie de déclenchment (17, 18) par des pré-affichages respectifs N1 et N2.

Par ailleurs, le détecteur de position D3, relatif à la poulie rétractable 5, envoie, en cas d'avance de la poulie 5, des impulsions de comptage sur le compteur C2 et de décomptage sur le compteur C1, et, en cas de recul de la poulie 5 des impulsions de décomptage sur le compteur C2 et de comptage sur le compteur C1.

Le fonctionnement de l'ensemble est le suivant:
Au moment du changement de format, un codeur se met en marche sur la transmission de l'onduleuse, de sorte que l'on connait avec précision, pour la machine en question, le moment où la dernière plaque du premier format sort de la coupeuse transversale 3 pour tomber sur le tapis 1. De manière classique, on a avantageusement créé une brèche, par variation de leurs vitesses respectives, entre les deux nappes de carton correspondant aux deux formats successifs.
Au moment où la dernière plaque 19 du premier format tombe sur le tapis 1, une impulsion donnée par le codeur associé à l'onduleuse provoque l'accélération du tapis 1, ainsi qu'avantageusement celle du tapis 2, ce qui correspond à la phase représentée sur la figure 1. Pendant cette phase, le récepteur continue pour le reste à fonctionner normalement, en particulier en ce qui concerne son système télescopique en cas de changement de pile.

Lorsque par contre la plaque 19 a quitté le transporteur 1 et s'est posée sur le transporteur 2, d'une part on ralentit le tapis 1 à une vitesse nettement inférieure à sa vitesse normale, d'autre part on empêche, en cas de changement de pile, toute rétraction de la poulie 5: c'est la phase représentée sur la figure 2 qui montre un changement de pile sur les plaques du premier format, alors que les plaques du second format, plus petites dans cet exemple, avancent déjà lentement sur le tapis 1.

Lorsque la plaque 19 sort du transporteur 2, comme représenté sur la figure 3, on déclenche un changement de pile, c'est à dire la suite d'operations normalement déclenchée par le signal issu de la butée de fin de course 15.

Après l'évacuation de cette pile contenant la plaque 19, la butée 16 est amenée à la position correspondant au format suivant, et l'ensemble du récepteur automatique en long reprend son fonctionnement normal avec les plaques du nouveau format, comme représenté sur la figure 4.

Dans la pratique, on commande ces opérations à l'aide du dispositif de comptage- décomptage de la figure 5 de la façon suivante:

On a vu que l'impulsion de commande d'accélération du transporteur 1, ainsi que du transporteur 2 éventuellement, était donnée par le codeur accouplé à la transmission de l'onduleuse. Néanmoins, l'opération de changement de format sur le récepteur pouvant débuter à tout moment, y compris au cours d'un changement de pile, la poulie rétractable 5 peut avoir, à ce moment, une position quelconque, de sorte qu'il est nécessaire de faire fonctionner en permanence le dispositif de comptage- décomptage de la figure 5 accouplé au détecteur D3, même en dehors des opérations de changement de format.

La méthode de comptage est la suivante:

Au repos, c'est à dire en dehors des périodes de changement de pile, l'élément télescopique portant la poulie 5 est avancé au maximum (position représentée sur la figure 5). Rappelons que le détecteur D3 donne des impulsions correspondant au déplacement de la poulie 5. Les préaffichages des compteurs C1 et C2 sont respectivement les nombres N1, correspondant à L1, et N2, correspondant à L2. Le compteur C1 marque 0 en comptage, et le compteur C2 marque en comptage le nombre n correspondant à la longueur de rétraction maximale de la poulie 5.

S'il se produit un changement de pile, la poulie 5 se déplace vers la gauche, en direction de la position de recul maximale figurée en pointillés en 5'. Les impulsions de déplacement données par D3 sont alors comptées sur C1 et décomptées sur C2, de sorte qu'à la position 5' de recul maximal, le compteur C1 marquera n et le compteur C2 marquera 0. Inversement, lorsque la poulie 5 se déplacera vers la droite, les impulsions de déplacement D3 seront décomptées sur C1 et comptées sur C2.

Lorsque la plaque 19 se pose sur le transporteur 2, en même temps que l'on ralentit celui-ci, on déclenche le fonctionnement du détecteur D1 dont les impulsions sont également comptées sur le compteur C1.

Lorsque le compteur C1 arrive à la valeur pré-affichée N1, la plaque 19 a alors parcouru le transporteur 1 et tombe sur le transporteur 2. De la sortie 17 sort un signal commandant le ralentissement du tapis 1, l'arrêt du fonctionnement du détecteur D1, le déclenchement du fonctionnement du détecteur D2 dont les impulsions sont également comptées sur le compteur C2, et l'arrêt de toute rétraction de la poulie 5.

Lorsque le compteur C2 arrive à la valeur pré-affichée N2, la plaque 19 a quitté le transporteur 2, et la sortie 18 envoie un signal commandant une opération de changement de pile et l'arrêt du détecteur D2. La butée frontale 16 change de position à partir du moment où la table élévatrice 14 remonte après avoir évacué la dernière pile du premier format, l'ensemble reprenant son fonctionnement normal jusqu'au prochain changement de format, où le cycle décrit ci-dessus recommence une nouvelle fois.

L'invention trouve son utilisation principale dans la fabrication de plaques de carton ondulé.

## Revendications

1. Procédé d'utilisation d'un dispositif destiné à la réception et à l'empilage de plaques en vue de leur évacuation à la sortie d'une machine d,'élaboration ou de traitement à fonctionnement continu, une telle machine ayant à traiter des plaques susceptibles de subir au moins une fois un changement de format, ledit dispositif étant du type utilisant, entre la sortie (3) de la machine de débit et le poste (14) de formation de la pile, un système à au moins deux transporteurs continus, un premier transporteur (1) réceptionnant à son extrémité amont les plaques sortant de la machine de débit, et déversant celles-ci à son extrémité aval sur un deuxième transporteur (2) qui lui-même les déverse vers le poste de formation de la pile, ledit dispositif étant par ailleurs équipé de moyens permettant d'effecteur un changement de pile, ces moyens permettant d'interposer un dispositif d'arrêt (13) à la sortie du deuxième transporteur (2) lorsqu'une pile est terminée, de réduire ou annuler la vitesse de ce dernier transporteur, d'évacuer la pile terminée, et enfin d'escamoter le dispositif d'arrêt (13) et de rétablir la vitesse normale du deuxième transporteur (2) lorsque le poste d'empilage (14) est prêt à recevoir la nouvelle pile, caractérisé en ce qu'il consiste à suivre, dès son arrivée sur ledit dispositif de réception et d'empilage (1), le trajet de la dernière plaque (19) d'un premier format et à déclencher un changement de pile lorsque ladite plaque a quitté le deuxième transporter 2, et en ce qu'en outre on augmente la vitesse de défilement du premier transporteur (1) lorsqu'il a recueilli ladite dernière plaque (19) d'un premier format puis l'on réduit ensuite cette vitesse à une valeur inférieure à sa valeur normale lorsque ladite dernière plaque a quitté ce premier transporteur.

2. Procédé selon la revendication 1, caractérisé en ce que l'on augmente également, sauf pendant les changements de pile, la vitesse de défilement du deuxième transporteur (2) au moins pendant l'augmentation de celle du premier (1).

3. Procédé selon l'une quelconque des revendications 1 ou 2, appliqué à un dispositif de réception et d'empilage dont le premier transporteur (1) comporte une partie télescopique aval (5) et est équipé de moyens permettant de déplacer cette partie télescopique de sorte que le point de déversement du premier transporteur se déplace entre deux positions extrêmes (5,5') toujours situées au-dessus du deuxième transporteur (2), et permettant par ailleurs de provoquer la rétraction de la partie télescopique pendant les changements de pile ainsi que son redéploiement progressif à partir de la reprise de la formation de la pile, caractérisé en ce que l'on arrête toute rétraction de ladite partie télescopique pendant la durée du séjour de la dernière plaque (19) d'un premier format sur le deuxième transporteur (2).

4. Dispositif permettant la mise en oeuvre du procédé selon l'une quelconque des revendications 1 et 2, caractérisé en ce qu'il comporte une série de dispositifs de détection et de comptage (Dl-Cl, D2-C2) permettant de suivre successivement le parcours de la dernière plaque d'un premier format sur chacun des transporteurs, le dernier dispositif de comptage (C2) fournissant un signal de changement de pile lorsqu'il est arrivé à un nombre correspondant au parcours total de ladite dernière plaque sur le deuxième transporteur.

5. Dispositif permettant la mise en oeuvre du procédé selon la revendication 3, caractérisé en ce qu'il comporte:
- un premier détecteur (D1) fournissant un nombre d'impulsions proportionnel à la distance parcourue sur le premier transporteur (1)
- un deuxième détecteur (D2) fournissant un nombre d'impulsions proportionnel à la distance parcourse sur le deuxième et dernier transporteur (2)
- un troisième détecteur (D3) fournissant un nombre d'impulsions proportionnel à la distance parcourue par la partie télescopique aval (5) du premier transporteur (1)
- un premier compteur (C1 ) à pré-affichage, possédant une entrée de comptage pour le premier détecteur D1, et une entrée de comptage ou décomptage pour le troisième détecteur D3 selon respectivement que la partie télescopique (5) recule ou avance,
- un second compteur (C2) à pré-affichage, possédant une entrée de comptage pour le deuxième détecteur D2, et une entrée de comptage ou décomptage pour le troisième détecteur D3 selon respectivement que la partie télescopique (5) avance ou recule,
les pré-affichages des compteurs (C1-C2) étant tels qu'ils correspondent aux longueurs maximales de déplacement (L1, L2) des plaques sur chacun des premier et second transporteurs respectivement, le premier compteur étant à la valeur zéro lorsque la partaie télescopique (5) et avancée au maximum,
et le second compteur étant, pour cette position, à une valeur (n) correspondant au parcours maximal (I) de la partie télescopique (5), le troisième détecteur (D3) fonctionnant en permanence, et les deux premiers de manière séquentielle.

## Patentansprüche

1. Verfahren für die Verwendung einer Vorrichtung zur Aufnahme und zum Stapeln von Platten, die am Austritt einer im Dauerbetrieb arbeitenden Verarbeitungsmaschine abgeführt werden sollen, wobei eine solche Maschine Platten zu verarbeiten hat, deren Format mindestens einmal geändert werden kann, und diese Vorrichtung zwischen dem Austritt (3) der Maschine und dem Stapelbildungsplatz (14) ein System mit mindestens zwei Stetigförderen benützt, wobei ein erster Förderer (1) an seinem vorgeordneten Ende die aus der Maschine kommenden Platten aufnimmt und diese an seinem nachgeordneten Ende auf einen zweiten Förderer (2) abgibt, der sie wiederum zum Stapelbildungsplatz bringt, wobei diese Vorrichtung ausserdem mit Mitteln ausgestattet ist, dank denen ein Wechsel des Stapels durchgeführt werden kann und wobei durch diese Mittel am Austritt des zweiten Förderers (2) eine Anschlagvorrichtung (13) zwischengeordnet werden kann, wenn ein Stapel beendet ist, die Geschwindigkeit dieses letzten Förderers verringert oder abgeschaltet, der fertige Stapel abgeführt und schliesslich die Anschlagvorrichtung (13) eingezogen und die Normalgeschwindigkeit des 2. Förderers (2) wieder hergestellt werden kann, wenn der Stapelbildungsplatz (14) zur Aufnahme des neuen Stapels bereit ist, dadurch gekennzeichnet, dass das Verfahren darin besteht, ab Eintreffen auf der Aufnahme - und Stapelvorrichtung (1) den Weg der letzten Platte (19) eines ersten Formats zu verfolgen und einen Stapelwechsel auszulösen, wenn diese Platte den zweiten Förderer (2) verlassen hat, und dass ausserdem die Laufgeschwindigkeit des ersten Förderers (1) erhöht wird, wenn er die letzte Platte (19) eines ersten Formats aufgenommen hat und diese Geschwindigkeit auf einen Wert unter der Normalgeschwindigkeit herabgesetzt wird, wenn diese Platte den ersten Förderer (1) verlassen hat.

2. Verfahren nach Anspruch 1 dadurch gekennzeichnet, dass man ebenfalls, ausser während der Stapelwechsel, die Laufgeschwindigkeit des zweiten Förderers (2) mindestens während der Geschwindigkeitserhöhung des ersten Förderers (1) erhöht.

3. Verfahren nach einem der Ansprüche 1 oder 2 mit Anwendung auf eine Aufnahme- und Stapelvorrichtung, deren erster Förderer (1) ein nachgeordnetes Teleskopteil (5) aufweist und mit Mitteln ausgestattet ist, dank denen dieses Teleskopteil so bewegt werden kann, dass die Abwerfstelle des ersten Förderers sich zwischen zwei Endstellungen (5,5') bewegt, die stets oberhalb des zweiten Förderers (2) gelegen sind und dank denen ausserdem das Teleskopteil während der Stapelwechsel eingezogen sowie wieder nach und nach ausgefahren werden kann, wenn wieder die Stapelbildung aufgenommen wird, dadurch gekennzeichnet, dass jedes Einziehen des teleskopischen Teils während der Verweilzeit der letzten Platte (19) eines ersten Formats auf dem zweiten Förderer (2) abgestellt wird.

4. Vorrichtung, mit der das Verfahren nach einem der Ansprüche 1 und 2 angewendet werden kann, dadurch gekennzeichnet, dass sie eine Reihe von Erfassungs- und Zählvorrichtungen (D1--C1, D2-C2) aufweist, dank denen der Weg der letzten Platte eines ersten Formats auf jedem Förderer nacheinander verfolgt werden kann, wobei die letzte Zählvorrichtung (C2) ein Signal zum Stapelwechsel gibt, wenn sie eine der Gesamtstrecke der letzten Platte auf dem zweiten Förderer entsprechende Zahl erreicht hat.

5. Vorrichtung zur Anwendung des Verfahrens nach Anspruch 3 dadurch gekennzeichnet, dass sie folgende Ausrüstungen aufweist:
- einen ersten Geber (D1), der eine zur auf dem ersten Förderer (1) zurückgelegten Strecke proportionale Anzahl Impulse abgibt,
- einen zweiten Geber (D2), der eine zur auf dem zweiten und letzten Förderer (2) zurückgelegten Strecke proportionale Anzahl Impulse abgibt,
- einen dritten Geber (D3), der eine zur auf dem nachgeordneten Teleskopteil (5) des ersten Förderers (1) zurückgelegten Strecke proportionale Anzahl Impulse abgibt,
- einen ersten Zähler (C1) mit Voranzeige, der eine Zähleingabe für den ersten Geber D1 besitzt und eine Zähleingabe für den dritten Geber D3, je nachdem, ob das Teleskopteil (5) sich in Vorwärts- oder Rückwärtsbewegung befindet,
- einen zweiten Zähler C2 mit Voranzeige, der eine Zähleingabe für den zweiten Geber D2 und eine Zähleingabe für den dritten Geber D3 besitzt, je nachdem, ob das Teleskopteil (5) sich in Vorwärts- oder Rückwärtsbewegung befindet; wobei die Voranzeigen der Zähler (C1-C2) so ausgelegt sind, dass sie den maximalen Weglängen (L1, L2) der Platten auf jedem ersten und jedem zweiten Förderer entsprechen und der erste Zähler auf Null steht, wenn das Teleskopteil (5) sich am weitesten vorn befindet,
und der zweite Zähler bei dieser Stellung auf einem Wert (n) steht, der dem maximalen Weg (1) des Teleskopteils (5) entspricht und der dritte Geber D3 im Dauerbetrieb arbeitet und die beiden ersten Geber im Folgebetrieb arbeiten.

## Claims

1. Method of using an apparatus for receiving and stacking sheets with a view to their removal at the outlet of a production or processing machine which operates continuously, such a machine processing sheets which are capable of undergoing a change of format at least once, the said apparatus being of the type using, between the outlet (3) of the machine which is delivering and the station (14) at which the stack is formed, a system with at least two endless conveyors, a first conveyor (1) receiving at its upstream end the sheets issuing from the machine which is delivering, and discharging them at its downstream end onto a second conveyor (2) which itself discharges them to the station where the stack is formed, the said apparatus also being equipped with means allowing a stack to be transferred, these means allowing a stop device (13) to be interposed at the outlet of the second conveyor (2) when a stack is completed, the speed of this latter conveyor to be reduced or brought to zero, the completed, stack to be removed, and lastly the stop device (13) to be retracted and the normal speed of the second conveyor (2) to be reestablished when the stacking station (14) is ready to receive a new stack, characterised in that it consists in tracking, from its arrival on the said receiving and stacking apparatus (1), the path of the last sheet (19) of a first format and in initiating a stack transfer when the said sheet has left the second conveyor (2), and in that, additionally, the operating speed of the first conveyor (1). is increased when the said last sheet (19) of a first format has been received and this speed then reduced to a lower value than its normal value when the said last sheet has left this first conveyor.

2. Method according to claim 1, characterised in that, except for stack transfers, the operating speed of the second conveyor (2) is also increased at least during the increase of that of the first (1).

3. Method according to either of claims 1 or 2, applied to a receiving and stacking apparatus whose first conveyor (1) includes a telescopic part (5) downstream and is equipped with means allowing this telescopic part to be displaced so that the discharging point of the first conveyor is displaced between two extreme positions (5, 5'), always located above the second conveyor (2), and also allowing retraction of the telescopic part to be caused during stack. transfers as well as its progressive redeployment from the recommencement of formation of a stack, characterised in that any retraction of the said telescopic part is halted as long as the last sheet (19) of a first format remains on the second conveyor (2).

4. Apparatus allowing implementation of the method according to one or other of claims 1 and 2, characterised in that it includes a series of sensing and counting apparatuses (D1-C1, D2-C2) allowing the path of the last sheet of a first format on each of the conveyors to be tracked successively, the latter counting apparatus (C2) supplying a signal for the stack to be transferred when it has reached a number corresponding to the total path of the said last sheet on the second conveyor.

5. Apparatus allowing implementation of the method according to claim 3, characterised in that it includes:
- a first sensor (D1) supplying a number of pulses proportional to the distance travelled on the first conveyor (1),
- a second sensor (D2) supplying a number of pulses proportional to the distance travelled on the second and last conveyor (2),
- a third sensor (D3) supplying a number of pulses proportional to the distance travelled by the telescopic part (5) downstream of the first conveyor (1),
- a first preset counter (C1), with a counting input for the first sensor (D1), and a counting input for the third sensor (D3) for counting up or down according to whether the telescopic part (5) is withdrawing or advancing respectively,
- a second preset counter (C2), with a counting input for the second sensor (D2), and a counting input for the third sensor (D3) for counting up or down according to whether the telescopic part (5) is advancing or withdrawing, the presetting of the counters (C1-C2) being such as to correspond to the maximum lengths of displacement (L1, L2) of the sheets on each of the first and second conveyors respectively, the first coutner being at zero when the telescopic part (5) has advanced to its maximum, and the second counter being, for this position, at a value (n) corresponding to the maximum path (I) of the telescopic part (5), the third sensor (D3) operating permanently, and the first two sequentially.
